# EUROPÄISCHE PATENTSCHRIFT

(11) **EP 4 448 403 B1**
(45) Veröffentlichungstag und Bekanntmachung des Hinweises auf die Patenterteilung: **12.11.2025**
(21) Anmeldenummer: 22836065.7
(22) Anmeldetag: 12.12.2022
(51) Int. Cl.: B65D 17/28

(54) **PLÄTTCHEN MIT ÖFFNUNGSHILFE FÜR DOSEN**
PLATE WITH OPENING AID FOR CANS
PLAQUETTE COMPRENANT UNE AIDE À L'OUVERTURE POUR BOÎTES

(30) Priorität: 14.12.2021 AT 603092021
(43) Veröffentlichungstag der Anmeldung: 23.10.2024
(73) Patentinhaber: Burgstaller, Peter, 4070 Eferding (AT)
(72) Erfinder: Burgstaller, Peter, 4070 Eferding (AT)
(74) Vertreter: Hübscher & Partner Patentanwälte GmbH
(86) Internationale Anmeldenummer: PCT/EP2022/085448
(87) Internationale Veröffentlichungsnummer: WO 2023/110779

(56) Entgegenhaltungen:
- DE-A1- 102020 121 789
- KR-A- 20200 109 801
- US-A- 4 852 763
- US-A1- 2005 211 708
- US-B1- 6 290 084

## Beschreibung

Die vorliegende Erfindung betrifft ein Plättchen mit Öffnungshilfe für Dosen.

Die Corona-Pandemie hat gezeigt, wie wichtig Hygiene ist, insbesondere, wenn es sich um Schmier- und Tröpfcheninfektionen handelt. Getränkedosen gehen, bevor sie zum Endkunden gelangen, durch viele Hände. Der Endkunde berührt beim Trinken mit seinen Lippen Teile der Dose. Wurden diese Dosenteile beim Transport kontaminiert, könnte sich der Endkunde infizieren.

Für Getränkedosen sind verschiedene Verschlussarten bekannt. Sie lassen sich grob unterteilen in Schub-, Klipp-, Rotations- und Deckelverschlüsse.

Ein Schubverschluss zeichnet sich dadurch aus, dass ein Verschlusselement an der Getränkelasche der Getränkedose befestigt wird, um somit die Öffnung der Getränkedose zu verschließen. In den US 57 85 199, US 60 98 830, US 67 22 518 B1 und US 53 51 853 sind solche Schubverschlüsse für Getränkedosen offenbart. In den US 60 98 830, US 67 22 518 B1 und US 53 51 853 weist der Verschluss Schienenelemente auf, die den Öffnungsklipp der Getränkedose aufnehmen können und somit den Verschluss stabilisieren. Durch das Platzieren des Öffnungsklipps der Getränkedose an der Verschlusseinrichtung wird die Verschlusseinrichtung selbst an die Dose angedrückt. Die Öffnung ist somit verschlossen. In der US 57 85 199 wird der Verschluss durch die Lasche des Öffnungsklipps gezogen und umgelegt, wobei ein Plättchen vorgesehen ist, welches die Öffnung der Getränkedose verschließt.

In den US 2009 00 01 092 A1, US 8 727 164 B1, US 75 00 577 B2, US 36 37 104 und US 38 50 334 sind verschiedene Klippverschlussarten für Getränkedosen offenbart. Sie zeichnen sich dadurch aus, dass die Öffnung einer Getränkedose durch einen Klipp verschlossen wird, welcher in die Öffnung der Getränkedose reingesteckt wird. In der US 2009 00 01 092 A1, US 75 00 577 B2 und US 38 50 334 hält sich der Klipp dabei selbst am Rand der Öffnung der Getränkedose. In der US 8 727 164 B1 ist der Verschlussklipp mit dem Öffnungsklipp verbunden, sodass ein Wiederverschließen durch den Öffnungsklipp ermöglicht wird. Die US 36 37 104 offenbart einen Haken und ein Verschlussplättchen, wobei das Verschlussplättchen in die Öffnung platziert und der Haken am Dosenrand festgespannt wird, sodass das Verschlussplättchen von unten gegen den Deckel der Getränkedose drückt und somit die Öffnung verschließt.

In den US 2013 016 8457 A1, EP 08 16 248 A1, WO 2010/109341 A1, US 63 21 927 B2, US 8 881 940 B2, US 5 199 591, US 49 13 304 US 488 0136 und US 52 85 924 sind verschiedene Deckelverschlüsse für Getränkedosen offenbart. Sie zeichnen sich dadurch aus, dass auf einer Getränkedose ein Verschluss platziert wird, der zumindest teilweise den Deckel der Getränkedose abdeckt. Dabei wird auch die Öffnung der Getränkedose verdeckt.

Aus den DE 44 27 812 A1, DE 197 44 245 A1, DE 100 18 685 C2, DE 39 31 573 A1, US 47 17 039 und US 46 81 238 gehen mehrere Rotationsverschlüsse hervor. Die DE 44 27 812 A1, DE 39 31 573 A1, US 47 17 039 und US 46 81 238 zeichnen sich dadurch aus, dass der Verschluss mit der Niete in der Mitte des Deckels verbunden ist. Der Verschluss ist dadurch drehbar ausgebildet und kann durch eine entsprechende Drehung die Öffnung der Getränkedose verschließen. Durch die Verbindung mit der Niete ist eine Anfertigung bei der Produktion der Dose notwendig. Aus den DE 197 44 245 A1 und DE 100 18 685 C2 gehen zwei Rotationsverschlusshaken hervor, die sich dadurch auszeichnen, dass der Verschluss auf den Deckel geschoben werden kann, sodass eine Rotation um die Niete herum ermöglicht wird. Die Niete in der Mitte dient somit als Ankerpunkt. Der Öffnungsklipp der Dose verhindert ein Ablösen des Rotationsverschlusses.

Aus der US 6 290 084 B1 ist ein Rotationsverschluss bekannt, der nachträglich auf den vorstehenden, umlaufenden Rand einer Getränkedose aufgesteckt werden kann, sodass dieser Dosenrand eine Drehführung für den Rotationsverschluss mit dem Nachteil bildet, dass eine leichte Drehbarkeit das unbeabsichtigte Lösen des Rotationsverschlusses von der Getränkedose unterstützt und der Rotationsverschluss über den Dosenrand vorsteht.

Aus der DE 197 44 245 A1 geht ein Rotationsverschlusshaken hervor, welcher auf den Deckel geschoben werden kann, sodass eine Rotation um die Niete herum ermöglicht wird. Die US 2013 016 8457 A1 weist ein hakenförmiges Randankerelement auf, wodurch der Verschluss am Rand der Dose verankert wird und dadurch drehbar ausführbar ist.

Es ist bereits ein Plättchen mit Öffnungshilfe für Dosen mit einem Hebel vorgeschlagen worden (DE 10 2020 121 789 A1), der mittels einer Niete an der Dose befestigt ist, wobei das aus Metall ausgebildete Plättchen eine Ober- und eine Unterseite, einen zentralen und einen radialen Rand sowie zwei seitliche Ränder aufweist, welche jeweils ein Ende des zentralen und radialen Randes verbinden, wobei am zentralen Rand eine Aufnahme für die Niete vorgesehen ist, am radialen Rand ein Rillenanker ausgebildet ist, welcher eine von der Unterseite weg gerichtete, abgewinkelte Gleitschiene bildet, die in eine Rille der Dose eingreift, an der Oberseite zumindest eine längliche Erhebung ausgebildet ist, die zumindest 5 mm lang und derart angeordnet ist, dass sie mit dem Hebel der Dose in Eingriff treten kann und als Öffnungshilfe dient, und wobei an der Oberseite zumindest eine Drehhilfe angeordnet ist, die zumindest eine Noppe aufweist. Allerdings können sich Schwierigkeiten hinsichtlich eines stabilen Anschmiegens des Plättchens an den Deckel ergeben, wodurch Schmutz zwischen Deckel und Plättchen gelangen kann.

Der Erfindung liegt die Aufgabe zugrunde, ein Plättchen mit Öffnungshilfe für Dosen bereitzustellen, das einfach und günstig herstellbar ist und die Öffnung der Dose vor Keimen schützt, die beim Transport und Verkauf auf die Oberfläche der Dose gelangen.

Diese Aufgabe wird durch den Gegenstand des unabhängigen Anspruchs 1 gelöst. Vorteilhafte Weiterbildungen und bevorzugte Ausführungsformen bilden den Gegenstand der Unteransprüche.

Die Erfindung betrifft somit ein Plättchen mit Öffnungshilfe für Dosen mit einem Hebel, der mittels einer Niete an der Dose befestigt ist. Das Plättchen weist eine Ober- und eine Unterseite, einen zentralen und einen radialen Rand sowie zwei seitliche Ränder auf. Die seitlichen Ränder verbinden jeweils ein Ende des zentralen und radialen Randes. Das Plättchen ist leicht gewölbt und der Mittelpunkt einer Krümmungskugel, welche die Wölbung näherungsweise beschreibt, liegt in etwa auf der Längsachse der Dose und in distaler Richtung der Unterseite. Der radiale Rand erstreckt sich über einen Teilkreis mit einem Winkel von zumindest 150°, wobei am zentralen Rand eine Aufnahme für die Niete vorgesehen ist. An den seitlichen Rändern ist jeweils eine Randverstärkung ausgebildet, die das Plättchen versteift. Am radialen Rand ist ein Rillenanker ausgebildet, welcher eine von der Unterseite weg gerichtete, abgewinkelte Gleitschiene bildet, die in eine Rille der Dose greift. An der Oberseite ist zumindest eine längliche, gekrümmte, etwa sichelförmige Erhebung ausgebildet, die derart angeordnet ist, dass sie mit dem Hebel der Dose in Eingriff treten kann und als Öffnungshilfe dient, wobei die Erhebung zu ihren Enden jeweils eine allmählich abfallende Neigung aufweist. Die Erhebung verläuft in etwa konzentrisch zur Nietenaufnahme und ist zumindest 5 mm lang. An der Oberseite ist zumindest eine Drehhilfe angeordnet, die zumindest eine Noppe aufweist. Die Ecken der seitlichen Ränder zu dem radialen Rand bilden einen Vorsprung in radialer Richtung und bilden dadurch Eckhörner. Das Plättchen ist aus Metall ausgebildet.

Durch die Eckhörner verlängert sich der radiale Rand, wodurch das Plättchen weiter versteift wird. Dennoch bleibt bei entsprechender Position des Plättchens die Trinköffnung frei, auch wenn das Plättchen nicht in der perfekten Position ausgerichtet ist.

Die Wölbung des Plättchens, welche auch als Krümmung bezeichnet werden kann, wird durch eine Krümmungskugel beschrieben. Abweichend von der Kugelform kann die Krümmung aber auch eine Eiform oder eine ovale Form aufweisen.

Dadurch, dass das Plättchen leicht gekrümmt bzw. gewölbt ist, ist das Plättchen stabil und es schmiegt sich an den Deckel der Dose an, wodurch wenig Schmutz zwischen Plättchen und Deckel gelangt. Es hat sich gezeigt, dass trotz der großflächigen Ausbildung des Plättchens es mit geringem Kraftaufwand verschoben werden kann. Hierzu trägt auch die an die Oberseite der entsprechenden Dose angepasste gewölbte Form bei, so dass es keine Stellen des Plättchens gibt, die mit hoher Spannung gegen die Oberseite der Dose drücken. Die Gleitschiene liegt vorzugsweise derart in einer Rille der Dose auf, dass eine starke Reibwirkung zwischen dem übrigen Bereich des Plättchens und der Oberseite des Deckels vermieden wird.

Außerdem wird durch die Krümmung und der Anpresskraft, die durch die Niete auf das Plättchen übertragen wird, der Rillenanker in die Rille gedrückt.

Die Erhebung wird im Folgenden auch als Öffnungshilfe bezeichnet. Dadurch, dass sie auf beiden Seiten abfällt, ist die Drehrichtung des Plättchens, um die Dose zu öffnen, unerheblich.

Da die Öffnungshilfe im Vergleich zu Öffnungshilfen aus dem Stand der Technik länger und sichelförmig ausgebildet ist, kann sie auch höher sein, um eine stärkere Hebelwirkung zu erzeugen. Durch die Sichel-Form schiebt sich die Öffnungshilfe leicht unter den Hebel. Die Länge der Öffnungshilfe stellt sicher, dass die Neigung der Öffnungshilfe derart flach verläuft, dass sich die Öffnungshilfe mit geringer Kraft unter dem Hebel schieben lässt und nicht den Hebel wegschwenkt. Je länger die Öffnungshilfe ist, desto geringer ist die Steigung bei gleichbleibender Höhe. Je geringer die Steigung ist, desto leichter lässt sich die Öffnungshilfe unter dem Hebel schieben.

Der Rillenanker hat eine Zentrierfunktion, sodass die Aufnahme für die Niete am zentralen Rand mit etwas mehr Spiel beaufschlagt werden kann. Dadurch ist das Plättchen leichter drehbar. Der Rillenanker schmiegt sich an die Rille an und gleitet über diese bei einer Drehung des Plättchens.

Durch die Randverstärkung wird das Plättchen versteift und es ergibt sich eine optische Sichthilfe, um zu erkennen, wo das Plättchen beginnt, um zielsicher danach zu greifen und es zu drehen.

Dadurch, dass das Plättchen aus Metall gefertigt wird, vorzugsweise Aluminium, kann das Plättchen sehr dünn gefertigt werden. Die oben beschriebenen Versteifungen sorgen dafür, dass es dennoch steif ist und sich nicht verbiegt, wenn man beispielsweise die Dose auf den Kopf dreht. Des Weiteren wird durch die Versteifung die Reibung minimiert und man kann das Plättchen besser drehen.

Dadurch, dass das Plättchen aus Metall, insbesondere Aluminium gefertigt wird, kann es aus demselben Material hergestellt werden, wie die Dose selbst. Dies erleichtert das Recyclingverfahren und die Umwelt wird geschont.

Durch die Plättchenform ist es einfach herstellbar, z.B. durch Stanzverfahren, bei denen die Plättchen aus Platten herausgestanzt werden.

Das Plättchen ist um die Niete rotierbar. Die Bewegung des Plättchens wird durch die an der Niete anliegende Aufnahme geführt. Durch die Führung an der Niete ergibt sich eine einfache Verdrehbarkeit.

Das Plättchen ist dazu geeignet, die Öffnung der Dose zu verschließen, z.B., um Insekten oder anderen Schmutz am Eintritt in die Getränkedose zu hindern. Weiterhin behalten Getränke mit Kohlensäure länger ihren Geschmack, da die Kohlensäure nicht so schnell über die Luft entweichen kann.

Wird das Plättchen gedreht, so kann die Öffnungshilfe sich unter den Hebel der Dose schieben und diesen leicht anheben. Dadurch ist eine Öffnung der Dose vereinfacht.

Durch die plättchenförmige Ausführung ragt es nicht über den Rand der Dose hinaus, wodurch die Dose stapelbar bleibt. Das Plättchen kann auch auf einer an sich geschlossenen Dose bei deren Herstellung angeordnet werden. Der Versand von Dosen, die in mehreren Paletten zusammengefasst sind, wird nicht durch das Anordnen eines Verschlusses auf einer/jeder der Dosen behindert.

Vorzugsweise ist der Rillenanker über die gesamte Länge des radialen Randes des Plättchens ausgebildet. Hierdurch wird über die gesamte Länge des radialen Randes des Plättchens eine gleichmäßige Belastung bewirkt.

Der Rillenanker ist vorzugsweise an die Form der Rille der Getränkedose hinsichtlich der Kreisform der Rille als auch der Querschnittsform der Rille angepasst. Insbesondere ist der Rillenanker so ausgebildet, dass er an der durch die Rille gebildeten, inneren Begrenzungsfläche formschlüssig anliegt. Zusätzlich kann der Rillenanker auch so ausgebildet sein, dass er an einer nach außen weisenden Begrenzungsfläche der Rille formschlüssig anliegt.

Der Rillenanker kann durch Biegen des Plättchens in seiner Form an die Rille angepasst sein. Der Rillenanker kann jedoch auch ein gegenüber dem übrigen Plättchen dickerer Körper sein, der sich in die Rille hinein erstreckt.

Vorzugsweise weist das Plättchen eine Dicke von zumindest 0,2 mm, zumindest 0,5 mm, zumindest 0,75 mm und zumindest 1 mm auf.

Mit einer solchen Dicke des Plättchens weist das Plättchen eine ausreichende Stabilität auf und es wird nicht zu viel Material verbraucht, wodurch die Kosten gering bleiben.

Gemäß einer Weiterbildung weist die Erhebung eine Länge von zumindest 7 mm, zumindest 10 mm und zumindest 20 mm auf.

Mit einer solchen Länge kann sich die Erhebung mühelos unter den Hebel der Dose schieben und trotzdem eine ausreichende Hebelwirkung bewirken. Bei kürzeren Erhebungen wäre der Anstieg entweder zu steil, sodass sich die Erhebung nicht unter den Hebel schieben könnte, oder die Erhebung nicht hoch genug, wodurch die Hebelwirkung zu gering wäre, um eine ausreichende Unterstützung zum Öffnen der Dose zu erhalten.

In Ausführungsformen kann die Erhebung an jeder der beiden Seiten gleichmäßig über eine Strecke von zumindest 1 mm, zumindest 3 mm und zumindest 5 mm abfallen.

Durch die hier beschriebene Strecke kann die Erhebung sanft unter den Hebel geschoben werden, ohne zu viel Kraft aufwenden zu müssen. Der Hebel wird dennoch weit genug hochgehebelt, um anschließend die Dose öffnen zu können.

Vorzugsweise weisen die Erhebungen eine Höhe von zumindest 0,25 mm, zumindest 0,5 mm und zumindest 1 mm auf.

Bei einer solchen Erhebung ist die Hebelwirkung ausreichend, damit sich der Hebel derart erhebt, dass ein Stück des Fingers eines Nutzers darunter greifen kann, um den Hebel einfach zum Öffnen der Dose hochzuheben.

Gemäß einer Weiterbildung ist der radiale Rand derart gekrümmt, dass er einen Teilkreis mit einem Winkel von zumindest 200°, zumindest 250° und zumindest 300° bildet.

Bei einer derartigen Krümmung ist das Plättchen besonders stabil und bei einer entsprechenden Stellung ist die Öffnung der Dose wirksam verschlossen, sodass selbst bei einer Kippung der Dose oder Drehung der Dose keine oder nur wenige Tropfen des Getränkes die Dose verlassen.

In Ausführungsformen können die Eckhörner einen Vorsprung von zumindest 2 mm, zumindest 4 mm und zumindest 8 mm bilden.

Eckhörner mit einer solchen Länge verlängern den radialen Rand, wodurch die Stabilität weiter erhöht wird, dennoch bleibt eine genügend große Fläche der Dosenoberfläche übrig, sodass die Öffnung der Dose komplett frei liegt, wenn das Plättchen in einer entsprechenden Stellung gebracht worden ist.

Gemäß einer Weiterbildung weisen die seitlichen Ränder durch die extrudierten Eckhörner eine Krümmung auf und die Randverstärkung ist entlang dieser Krümmung angeordnet.

Dadurch, dass die Randverstärkungen entlang der Krümmungen angeordnet sind, sind die Randverstärkungen selber gekrümmt. Durch diese Krümmung weist die Versteifung zwei Richtungen auf, wodurch das Plättchen in der Fläche stabilisiert wird, da die beiden Richtungen eine solche Fläche aufspannen.

Vorzugsweise ist die Randverstärkung als eine Verdickung des Materials an dieser Stelle ausgebildet und weist vorzugsweise zumindest das 1,2-Fache, zumindest das 1,5-Fache und zumindest das 2,0-Fache der sonstigen Plättchendicke auf.

Eine solche Dicke der Randverstärkung ist ein guter Kompromiss zwischen einer ausreichenden Versteifung des Plättchens und einer Materialeinsparung.

Gemäß einer Weiterbildung weist die Drehhilfe zumindest 3 Noppen, zumindest 5 Noppen und zumindest 10 Noppen auf.

Eine derartige Anzahl an Noppen ist ein guter Kompromiss zwischen der Greifbarkeit des Plättchens und der Materialmenge, die für die Noppen benötigt wird. Eine zu große Anzahl an Noppen kann den Nutzer irritieren. Außerdem kann sich an den Noppen Schmutz verfangen. Eine zu geringe Anzahl an Noppen bietet nicht genügend Reibungsfläche, damit ein Nutzer mit seinem Finger mit den Noppen derart interagiert, dass das Plättchen sich dreht.

In Ausführungsformen können die Noppen der Drehhilfe in der Draufsicht als ein Rechteck mit stark abgerundeten Ecken ausgebildet sein, wobei das Rechteck ein Seitenverhältnis von zumindest 1: 1, zumindest 1:2 und zumindest 1:4 aufweist.

Noppen mit diesem Seitenverhältnis in der Draufsicht sind zum einen stabil, sodass sie bei einer Interaktion mit dem Finger eines Nutzers nicht abbrechen, auf der anderen Seite geben sie ein gutes haptisches Feedback für den Nutzer, der dann erkennt, in welchem Radius er das Plättchen drehen muss.

Vorzugsweise ist die Unterseite mit einem Kunststoff beschichtet.

Die Beschichtung ist insbesondere Polyethylenterephthalat (PET), Polytetrafluorethylen (PTFE), Polypropylen (PP), Polyethylen (PE), High-Density Polyethylen (HDPE), Low-Density Polyethylen (LDPE) oder Linear Low-Density Polyethylen (LLDPE). Sie sind inert bezüglich der meisten Inhalte von Dosen, wodurch es zu keinem Geschmacksverlust kommt. Des Weiteren können sie die Reibung zwischen Verschluss und Getränkedose vermindern, wodurch die Drehung begünstigt wird.

Gemäß einer Weiterbildung ist die Oberseite bedruckt.

Eine bedruckte Oberfläche kann zum Beispiel derart gestaltet sein, dass Merkmale darauf angebracht sind, die mit einem visuellen Erkennungssystem integriert sind, um beispielsweise die Dosen mithilfe eines Transporters zu transportieren.

Es können aber auch Hinweise, Motive, Logos oder Sonstiges auf diesen Plättchen angeordnet sein.

Ein Dosensystem umfasst eine Dose und ein Plättchen mit Öffnungshilfe für Dosen, wie es zuvor beschrieben wurde, wobei das Plättchen mit Öffnungshilfe für Dosen an der Dose befestigt ist.

Ein Verfahren zum Herstellen eines zuvor beschriebenen Dosensystems ist dadurch gekennzeichnet, dass zunächst die Dose gefertigt wird, dann das Plättchen an der Nut platziert wird und anschließend der Hebel auf die Nut gesteckt wird und im letzten Schritt die Nut verschlossen wird.

Die Erfindung wird nachfolgend beispielhaft näher anhand der Zeichnung erläutert. Die Zeichnungen zeigen in:
- Fig. 1: schematisch eine Ausführungsform eines Plättchens in schräger Draufansicht,
- Fig. 2: schematisch derselben Ausführungsform das Plättchen in schräger Unteransicht,
- Fig. 3: schematisch derselben Ausführungsform das Plättchen in flacher Draufsicht,
- Fig. 4: schematisch derselben Ausführungsform das Plättchen in Seitenansicht,
- Fig. 5: schematisch derselben Ausführungsform das Plättchen in Draufsicht und
- Fig. 6a-h: jeweils schematisch eine Ausführungsform eines Plättchens und einer Getränkedose in der Seitenansicht.

Ein Plättchen 1 für eine Dose 2, insbesondere eine Getränkedose, wird im Folgenden beschrieben (Fig. 1-6).

Die Dose 2 weist eine im wesentlichen zylindrische Form auf. Eine Seite des Zylinders, die als Kopfplatte 22 bezeichnet wird, weist eine Öffnung 3 der Dose 2 auf. Neben der Öffnung 3 ist eine Niete 4 angeordnet, an der ein Hebel 11 befestigt ist, welcher dazu ausgebildet ist, ein Teil des Deckels der Dose 2 einzudrücken. Ein eingedrücktes Deckelteil 12 befindet sich dann innerhalb der Dose 2. Am Ende der Niete 4 ist ein Nietenkopf 14 ausgebildet.

Der Nietenkopf 14 ist ein flaches, zumeist rundes Plättchen, welches am Ende der Niete 4 angeordnet ist und einen größeren Radius als die Niete 4 aufweist. Der Nietenkopf 14 verhindert ein unbeabsichtigtes Lösen des Hebels 11. Am Rand weist die Dose 2 eine Rille 5 und einen erhöhten Rand 6 auf.

Das Plättchen 1 weist einen zentralen Rand 7, einen radialen Rand 8 und zwei seitliche Ränder 18 auf.

Das Plättchen 1 weist Eckhörnchen 13 auf, die an den Ecken der seitlichen Ränder 18 zum radialen Rand 8 einen Vorsprung in radialer Richtung bilden.

Das Plättchen 1 weist eine Randverstärkung 21 auf, die an den seitlichen Rändern 18 ausgebildet ist und das Plättchen 1 versteifen.

Das Plättchen 1 weist eine leichte Krümmung auf und der Mittelpunkt einer Krümmungskugel, welche die Krümmung beschreibt, liegt in etwa auf der Längsachse der Dose 2 und ist in distaler Richtung zur Unterseite des Plättchens 1 angeordnet.

Das Plättchen 1 hat in der Draufsicht etwa die Form eines Kreissektors mit einem Radius r und einem Mittelpunktswinkel α um einen Kreismittelpunkt M (Fig. 1). Die Form des Plättchens 1 ist derart gewählt, dass der Mittelpunktswinkel α in etwa 200° beträgt.

Das Plättchen 1 ist in diesem Ausführungsbeispiel als Schutzabdeckung ausgeführt und wird im Folgenden auch als solche bezeichnet.

Der Kreismittelpunkt M liegt an einem zentralen Rand 7 der Schutzabdeckung 1 und ist derart angeordnet, dass er deckungsgleich mit dem Zentrum der Niete 4 der Getränkedose 2 ist, wenn die Schutzabdeckung 1 auf der Getränkedose 2 angeordnet wird.

Der zentrale Rand 7 bildet in der Draufsicht eine kreissegmentförmige Aufnahme 9 für die Niete 4. Der Radius der kreissegmentförmigen Aufnahme 9 entspricht zumindest dem Radius der Niete 4.

Eine weitere, hier nicht abgebildete Möglichkeit besteht darin, dass die Aufnahme 9 vollständig vom Metall des Plättchens 1 umschlossen wird.

Die Schutzabdeckung 1 ist in der Draufsicht nur so groß ausgebildet, wie es für die Funktion der Verschlusses sinnvoll, und zur Abdeckung der Öffnung 3 der Getränkedose 2 und für eine ausreichende Stabilität notwendig ist. Die Schutzabdeckung 1 ist ein Massenartikel. Je kleiner er ausgebildet ist, desto günstiger ist seine Herstellung.

Der Radius r des Kreissektors entspricht im Wesentlichen dem üblichen Abstand zwischen der Niete 4 und der Rille 5 der Getränkedose 2.

Der Radius r des Kreissektors ist kleiner als der übliche Abstand zwischen der Niete 4 und dem erhöhten Rand 6 der Getränkedose 2.

Die Schutzabdeckung 1 weist eine Öffnungshilfe 15 auf. Die Öffnungshilfe 15 ist eine nach oben, von der Dose 2 weg zeigende Erhebung. Sie ist in etwa bei der Hälfte der Strecke vom zentralen Rand 7 zum radialen Rand 8 des Verschlusses ausgebildet.

Die Öffnungshilfe 15 ist als Erhebung ausgebildet, welche wie bei den oben erläuterten Ausführungsformen zwei Kanten 17 aufweist, welche jeweils etwa in tangentialer Richtung, also etwa parallel zum radialen Rand 8 verlaufen. Dadurch ist die Öffnungshilfe 15 leicht gebogen und sichelförmig. Jede Kante 17 der Öffnungshilfe 15 weist eine im wesentlichen gleichmäßige Neigung auf, die vom Zentrum der Öffnungshilfe in der Richtung zum seitlichen Rand 18 abfällt, bis die Kante 17 das Niveau der Oberfläche des Plättchens 1 erreicht hat. Der Winkel 19, den die Kante 17 mit der Oberfläche des Plättchens 1 einschließt, beträgt vorzugsweise zumindest 3°, insbesondere zumindest 5° und besonders bevorzugt zumindest 8° (Fig. 3). Der maximale Winkel 19 ist kleiner als 30° und vorzugsweise kleiner als 20°. Aufgrund der allmählichen Steigung der Kante 17 kann die Öffnungshilfe 15 mit wenig Kraftaufwand unter den Hebel 11 der Dose 2 geschoben werden, wobei der Hebel 11 durch die Öffnungshilfe 15 nach oben angehoben wird. Die Öffnungshilfe 15 spreizt sich wie ein Keil zwischen der Oberfläche der Dose 2 und dem Hebel 11 ein.

Prinzipiell sind auch andere Geometrien der Öffnungshilfe 15 denkbar. Sofern sie zumindest eine schräge Seite haben, die quer zur Radialrichtung der Dose 2 ausgebildet ist.

In diesem Ausführungsbeispiel ist die Öffnungshilfe 15 gestanzt.

Die Schutzabdeckung 1 ist am radialen Rand 8 mit einem Rillenanker 10 ausgebildet, welcher in die Rille 5 eingreifen kann. Dieser Rillenanker 10 ist in diesem Ausführungsbeispiel durch eine Biegung des radialen Randes 8 ausgebildet, wobei der radiale Rand 8 derart nach unten gebogen ist, dass er in die Rille 5 der Dose 2 greift (Fig. 1-5, Fig. 6e, 6h). Die Breite des gebogenen Abschnittes entspricht in etwa der Tiefe der Rille 5.

Alternativ kann der radiale Rand 8 auch doppelt gebogen sein und in seitlicher Ansicht eine V-Form bilden. Der Rillenanker 10 weist hier noch einen sich zum erhöhten Rand 6 erstreckenden Vorsprung auf (Fig. 6f).

Eine weitere Möglichkeit besteht darin, dass der Rillenanker 10 dreifach gebogen ist (Fig. 6g). Der Rillenanker 10 weist hier im Vergleich zur vorhergehenden Alternative zusätzlich noch einen in Richtung des zentralen Rands 7 zeigenden Vorsprung auf (Fig. 6a).

Der Rillenanker 10 kann sich auch alternativ der Form der Rille 5 anpassen (Fig. 6a-6d und 6g).

Eine Möglichkeit ist dadurch gegeben, dass der Rillenanker 10 an der Unterseite der Schutzabdeckung 1 durch zusätzliches Material hervorsteht. In der Seitenansicht weist die Schutzabdeckung 1 an dieser Stelle eine Verdickung auf. Diese kann aus dem gleichen Material wie der Rest der Schutzabdeckung 1 oder aus einem anderen Material bestehen.

Das Plättchen 1 weist einen Griffbereich auf, welcher am benachbarten anderen seitlichen Rand 18 angeordnet ist (Fig. 1-5). Dieser Griffbereich ist im vorliegenden Ausführungsbeispiel durch eine Anzahl geringfügig nach oben vorstehender, geprägter Noppen 20 ausgebildet. Diese bilden somit eine gewellte Oberfläche, sodass am Griffbereich mit einem Finger gut ein Verschiebemoment auf das Plättchen 1 übertragbar ist, um dieses zu drehen und mit der Öffnungshilfe 15 unter den Hebel 11 zu schieben.

Der Griffbereich kann auch durch eine andere Art der Aufrauhung ausgebildet sein, wie z. B. durch Sandstahlen dieses Abschnittes. Der Griffbereich ist vorzugsweise wesentlich weniger erhaben als die Öffnungshilfe 15, wodurch es möglich ist, das Plättchen 1 so unter einem Hebel 11 einzusetzen, dass zunächst der Griffbereich unter dem Hebel 11 durchgeschoben wird, bis das Plättchen 1 so angeordnet ist, dass sich der Hebel 11 im Bereich zwischen dem Griffbereich und der Öffnungshilfe 15 befindet.

Ein Verfahren zum Herstellen eines zuvor beschriebenen Dosensystems ist dadurch gekennzeichnet, dass zunächst die Dose 2 gefertigt wird, dann das Plättchen 1 an der Niete 4 platziert wird und anschließend der Hebel auf die Niete gesteckt wird, bevor im letzten Schritt die Niete 4 verschlossen wird.

Die Öffnungshilfe 15 kann auch in Keilform ausgebildet sein.

In einer alternativen Ausführungsform sind die Noppen 20 als negative Noppen in das Plättchen eingestanzt.

Eine weitere Möglichkeit besteht darin, dass die Noppen 20 eine Struktur, beispielsweise einem Buchstaben oder einer Zahl oder einem Zeichen in Brailleschrift entsprechen.

### Bezugszeichen

- 1: Schutzabdeckung/Plättchen
- 2: Dose
- 3: Öffnung der Getränkedose
- 4: Niete
- 5: Rille
- 6: erhöhter Rand
- 7: zentraler Rand
- 8: radialer Rand
- 9: Aufnahme
- 10: Rillenanker
- 11: Hebel
- 12: eingedrücktes Deckelteil
- 13: Eckhörnchen
- 14: Nietenkopf
- 15: Öffnungshilfe
- 16: Dosen-Vorsprung
- 17: Kante der Öffnungshilfe
- 18: seitlicher Rand
- 19: Winkel
- 20: Noppen
- 21: Randverstärkung
- 22: Kopfplatte
- r: Radius
- α: Mittelpunktswinkel
- M: Kreismittelpunkt

## Patentansprüche

1. Plättchen (1) mit Öffnungshilfe (15) für Dosen (2) mit einem Hebel (11), der mittels einer Niete (4) an der Dose (2) befestigt ist, wobei das aus Metall ausgebildete Plättchen (1) eine Ober- und eine Unterseite, einen zentralen und einen radialen Rand (7, 8) sowie zwei seitliche Ränder (18) aufweist, welche jeweils ein Ende des zentralen und radialen Randes (7, 8) verbinden, wobei am zentralen Rand (7) eine Aufnahme (9) für die Niete (4) vorgesehen ist, am radialen Rand (8) ein Rillenanker (10) ausgebildet ist, welcher eine von der Unterseite weg gerichtete, abgewinkelte Gleitschiene bildet, die in eine Rille (5) der Dose (2) eingreift, an der Oberseite zumindest eine längliche Erhebung ausgebildet ist, die zumindest 5 mm lang und derart angeordnet ist, dass sie mit dem Hebel (11) der Dose (2) in Eingriff treten kann und als Öffnungshilfe (15) dient, und wobei an der Oberseite zumindest eine Drehhilfe angeordnet ist, die zumindest eine Noppe (20) aufweist, **dadurch gekennzeichnet, dass** das Plättchen (1) leicht gewölbt ist und der Mittelpunkt der Wölbung einer Krümmungskugel, welche die Wölbung näherungsweise beschreibt, in etwa auf der Längsachse der Dose (2) und in distaler Richtung der Unterseite liegt, dass der radiale Rand (8) sich über einen Teilkreis mit einem Winkel von zumindest 150° erstreckt, dass an den seitlichen Rändern (18) jeweils eine Randverstärkung (21) ausgebildet ist, die das Plättchen (1) versteift, dass die sichelförmige Erhebung zu ihren Enden jeweils eine allmählich abfallende Neigung aufweist und in etwa konzentrisch zur Nietenaufnahme (9) verläuft und dass die Ecken der seitlichen Ränder (18) zu dem radialen Rand (8) in radialer Richtung einen Vorsprung und dadurch Eckhörner (13) bilden.

2. Plättchen (1) mit Öffnungshilfe (15) für Dosen (1) nach Anspruch 1, **dadurch gekennzeichnet, dass** das Plättchen (1) eine Dicke von zumindest 0,2 mm, zumindest 0,5 mm, zumindest 0,75 mm und zumindest 1 mm aufweist.

3. Plättchen (1) mit Öffnungshilfe (15) für Dosen (2) nach Anspruch 1 oder 2, **dadurch gekennzeichnet, dass** die Erhebung eine Länge von zumindest 7 mm, zumindest 10 mm und zumindest 20 mm lang aufweist.

4. Plättchen (1) mit Öffnungshilfe (15) für Dosen (2) nach einem der Ansprüche 1 bis 3, **dadurch gekennzeichnet, dass** die Erhebungen an jeder der beiden Seiten gleichmäßig über eine Strecke von zumindest 1 mm, zumindest 3 mm und zumindest 5 mm abfällt.

5. Plättchen (1) mit Öffnungshilfe (15) für Dosen (2) nach einem der Ansprüche 1 bis 4, **dadurch gekennzeichnet, dass** die Erhebungen eine Höhe von zumindest 0,25 mm, zumindest 0,5 mm und zumindest 1 mm aufweisen und dass die Erhebungen eine Höhe von maximal 0,25 mm, maximal 0,5 mm und maximal 1 mm aufweisen.

6. Plättchen (1) mit Öffnungshilfe (15) für Dosen (2) nach einem der Ansprüche 1 bis 5, **dadurch gekennzeichnet, dass** der radiale Rand (8) derart gekrümmt ist, dass er einen Teilkreis mit einem Winkel von zumindest 200°, zumindest 250° und zumindest 300° bildet.

7. Plättchen (1) mit Öffnungshilfe (15) für Dosen (2) nach einem der Ansprüche 1 bis 6, **dadurch gekennzeichnet, dass** die Eckhörner (13) zumindest 2 mm, zumindest 4 mm und zumindest 8 mm extrudiert sind.

8. Plättchen (1) mit Öffnungshilfe (15) für Dosen (2) nach einem der Ansprüche 1 bis 7, **dadurch gekennzeichnet, dass** die seitlichen Ränder (18) durch die extrudierten Eckhörner (13) eine Krümmung aufweisen und die Randverstärkung (21) entlang dieser Krümmung angeordnet ist.

9. Plättchen (1) mit Öffnungshilfe (15) für Dosen (2) nach einem der Ansprüche 1 bis 8, **dadurch gekennzeichnet, dass** die Randverstärkung (21) als eine Verdickung des Materials an dieser Stelle ausgebildet ist und vorzugsweise zumindest das 1,2-fache, zumindest das 1,5-fache und zumindest das 2,0-fache der sonstigen Plättchendicke aufweist.

10. Plättchen (1) mit Öffnungshilfe (15) für Dosen (2) nach einem der Ansprüche 1 bis 9, **dadurch gekennzeichnet, dass** die Schiebehilfe zumindest 3 Noppen (20), zumindest 5 Noppen (20) und zumindest 10 Noppen (20) aufweist.

11. Plättchen (1) mit Öffnungshilfe (15) für Dosen (2) nach einem der Ansprüche 1 bis 10, **dadurch gekennzeichnet, dass** die Noppen (20) der Schiebehilfe in der Draufsicht als ein Rechteck mit stark abgerundeten Ecken ausgebildet sind, wobei das Rechteck ein Seitenverhältnis von zumindest 1: 1, zumindest 1:2 und zumindest 1:4 aufweist.

12. Plättchen (1) mit Öffnungshilfe (15) für Dosen (2) nach einem der Ansprüche 1 bis 11, **dadurch gekennzeichnet, dass** die Unterseite mit einem Kunststoff beschichtet ist.

13. Plättchen (1) mit Öffnungshilfe (15) für Dosen (2) nach einem der Ansprüche 1 bis 12, **dadurch gekennzeichnet, dass** die Oberseite bedruckt ist.

14. Dosensystem, welches eine Dose und ein Plättchen (1) mit Öffnungshilfe (15) für Dosen (2) nach einem der Ansprüche 1 bis 14 umfasst, wobei das Plättchen (1) mit Öffnungshilfe für Dosen (2) an der Dose (2) befestigt ist.

15. Verfahren zum Herstellen eines Dosensystems nach Anspruch 15, **dadurch gekennzeichnet, dass** zunächst die Dose (2) gefertigt wird, dann das Plättchen (1) an der Niete (4) platziert wird und anschließend der Hebel (11) auf die Niete (4) gesteckt wird und im letzten Schritt die Niete (4) verschlossen wird.

## Claims

1. Plate (1) with opening aid (15) for cans (2) with a lever (11) which is attached to the can (2) by means of a rivet (4), wherein the plate (1), which is made of metal, has an upper and a lower side, a central and a radial edge (7, 8) as well as two lateral edges (18) which each connect one end of the central and radial edges (7, 8), wherein a receptacle (9) for the rivet (4) is provided on the central edge (7), a grooved anchor (10) is formed on the radial edge (8), which forms an angled slide rail directed away from the lower side, which engages in a groove (5) of the can (2), at least one elongated elevation is formed on the upper side, which is at least 5 mm long and arranged in such a way that it can engage with the lever (11) of the can (2) and serves as an opening aid (15), and wherein at least one turning aid is arranged on the upper side, which has at least one knob (20), **characterized in that** the plate (1) is slightly curved and the curvature center of a curvature sphere, which approximately describes the curvature, lies approximately on the longitudinal axis of the can (2) and in the distal direction of the lower side, that the radial edge (8) extends over a partial circle with an angle of at least 150°, that an edge reinforcement (21) is formed on each of the lateral edges (18), which stiffens the plate (1), that the crescent-shaped elevation has a gradually decreasing inclination towards its ends and runs approximately concentrically to the rivet receptacle (9), and that the corners of the lateral edges (18) form a projection towards the radial edge (8) in the radial direction and thus corner horns (13).

2. Plate (1) with an opening aid (15) for cans (2) according to claim 1, **characterized in that** the plate (1) has a thickness of at least 0.2 mm, at least 0.5 mm, at least 0.75 mm and at least 1 mm.

3. Plate (1) with an opening aid (15) for cans (2) according to claim 1 or 2, **characterized in that** the elevation has a length of at least 7 mm, at least 10 mm and at least 20 mm.

4. Plate (1) with an opening aid (15) for cans (2) according to one of claims 1 to 3, **characterized in that** the elevations on each of the two sides slope evenly over a distance of at least 1 mm, at least 3 mm and at least 5 mm.

5. Plate (1) with an opening aid (15) for cans (2) according to one of claims 1 to 4, **characterized in that** the elevations have a height of at least 0.25 mm, at least 0.5 mm and at least 1 mm and **in that** the elevations have a height of at most 0.25 mm, at most 0.5 mm and at most 1 mm.

6. Plate (1) with an opening aid (15) for cans (2) according to one of claims 1 to 5, **characterized in that** the radial edge (8) is curved in such a way that it forms a partial circle with an angle of at least 200°, at least 250° and at least 300°.

7. Plate (1) with an opening aid (15) for cans (2) according to one of claims 1 to 6, **characterized in that** the corner horns (13) are extruded at least 2 mm, at least 4 mm and at least 8 mm.

8. Plate (1) with an opening (15) aid for cans (2) according to one of claims 1 to 7, **characterized in that** the lateral edges (18) have a curvature due to the extruded corner horns (13) and the edge reinforcement (21) is arranged along this curvature.

9. Plate (1) with an opening aid (15) for cans (2) according to one of claims 1 to 8, **characterized in that** the edge reinforcement (21) is formed as a thickening of the material at this point and preferably has at least 1.2 times, at least 1.5 times and at least 2.0 times the other plate thickness.

10. Plate (1) with an opening aid (15) for cans (2) according to one of claims 1 to 9, **characterized in that** the sliding aid has at least 3 knobs (20), at least 5 knobs (20) and at least 10 knobs (20).

11. Plate (1) with an opening aid (15) for cans (2) according to one of claims 1 to 10, **characterized in that** the knobs (20) of the sliding aid are constructed in plan view as a rectangle with strongly rounded corners, the rectangle having an aspect ratio of at least 1:1, at least 1:2 and at least 1:4.

12. Plate (1) with an opening aid (15) for cans (2) according to one of claims 1 to 11, **characterized in that** the lower side is coated with a plastic.

13. Plate (1) with an opening aid (15) for cans (2) according to one of claims 1 to 12, **characterized in that** the upper side is printed.

14. Can system comprising a can (2) and a small plate (1) with opening aid (15) for cans (2) according to one of claims 1 to 13, wherein the small plate (1) with an opening aid (15) for cans (2) is attached to the can (2).

15. Method for producing a can system according to claim 14, **characterized in that** first the can (2) is produced, then the small plate (1) is placed on the rivet (4) and then the lever (11) is placed on the rivet (4) and in the last step the rivet (4) is closed.

## Revendications

1. Plaquette (1) avec dispositif d'ouverture (15) pour boîtes (2), comportant un levier (11) qui est fixé à la boîte (2) au moyen d'un rivet (4), la plaquette (1) en métal présentant une face supérieure et une face inférieure, un bord central et un bord radial (7, 8) ainsi que deux bords latéraux (18) qui relient chacun une extrémité du bord central et du bord radial (7, 8), un logement (9) pour le rivet (4) étant prévu sur le bord central (7) et un ancrage rainuré (10) étant formé sur le bord radial (8) qui forme une glissière coudée dirigée à l'opposé de la face inférieure et qui s'engage dans une rainure (5) de la boîte (2), au moins une saillie allongée est formée sur la face supérieure, qui mesure au moins 5 mm de long et qui est disposée de telle sorte qu'elle peut s'engager avec le levier (11) de la boîte (2) et sert d'aide à l'ouverture (15), et au moins une aide à la rotation étant disposée sur la face supérieure, qui présente au moins un bouton (20), **caractérisée en ce que** la plaquette (1) est légèrement bombée et le centre du bombement d'une sphère de courbure qui décrit approximativement le bombement se trouve approximativement sur l'axe longitudinal de la boîte (2) et dans la direction distale par rapport à la face inférieure, que le bord radial (8) s'étend sur un cercle partiel avec un angle d'au moins 150°, qu'un renfort de bord (21) est formé sur chacun des bords latéraux (18), qui renforce la plaquette (1), que la protubérance en forme de croissant présente à ses extrémités une inclinaison progressive et s'étend de manière approximativement concentrique par rapport au logement de rivet (9) et que les angles des bords latéraux (18) forment une saillie dans la direction radiale par rapport au bord radial (8) et forment ainsi des cornes d'angle (13).

2. Plaquette (1) avec aide à l'ouverture (15) pour boîtes (2) selon la revendication 1, **caractérisée en ce que** la plaquette (1) présente une épaisseur d'au moins 0,2 mm, d'au moins 0,5 mm, d'au moins 0,75 mm et d'au moins 1 mm.

3. Plaquette (1) avec aide à l'ouverture (15) pour boîtes (2) selon la revendication 1 ou 2, **caractérisée en ce que** la saillie présente une longueur d'au moins 7 mm, d'au moins 10 mm et d'au moins 20 mm.

4. Plaquette (1) avec aide à l'ouverture (15) pour boîtes (2) selon l'une des revendications 1 à 3, **caractérisée en ce que** les saillies sur chacun des deux côtés s'abaissent uniformément sur une distance d'au moins 1 mm, d'au moins 3 mm et d'au moins 5 mm.

5. Plaquette (1) avec aide à l'ouverture (15) pour boîtes (2) selon l'une des revendications 1 à 4, **caractérisée en ce que** les saillies ont une hauteur d'au moins 0,25 mm, d'au moins 0,5 mm et d'au moins 1 mm et **en ce que** les saillies ont une hauteur maximale de 0,25 mm, maximale de 0,5 mm et maximale de 1 mm.

6. Plaquette (1) avec aide à l'ouverture (15) pour boîtes (2) selon l'une des revendications 1 à 5, **caractérisée en ce que** le bord radial (8) est courbé de telle sorte qu'il forme un cercle partiel avec un angle d'au moins 200°, d'au moins 250° et d'au moins 300°.

7. Plaquette (1) avec aide à l'ouverture (15) pour boîtes (2) selon l'une des revendications 1 à 6, **caractérisée en ce que** les cornes d'angle (13) sont extrudées d'au moins 2 mm, d'au moins 4 mm et d'au moins 8 mm.

8. Plaquette (1) avec aide à l'ouverture (15) pour boîtes (2) selon l'une des revendications 1 à 7, **caractérisée en ce que** les bords latéraux (18) présentent une courbure due aux cornes d'angle extrudées (13) et que le renfort de bord (21) est disposé le long de cette courbure.

9. Plaquette (1) avec aide à l'ouverture (15) pour boîtes (2) selon l'une des revendications 1 à 8, **caractérisée en ce que** le renfort de bord (21) est conçu comme un épaississement du matériau à cet endroit et présente de préférence au moins 1,2 fois, au moins 1,5 fois et au moins 2,0 fois l'épaisseur restante de la plaquette.

10. Plaquette (1) avec aide à l'ouverture (15) pour boîtes (2) selon l'une des revendications 1 à 9, **caractérisée en ce que** l'aide à l'ouverture comporte au moins 3 picots (20), au moins 5 picots (20) et au moins 10 picots (20).

11. Plaquette (1) avec aide à l'ouverture (15) pour boîtes (2) selon l'une des revendications 1 à 10, **caractérisée en ce que** les picots (20) de l'aide à l'ouverture sont conçus, en vue de dessus, comme un rectangle aux angles fortement arrondis, le rectangle présentant un rapport d'aspect d'au moins 1:1, d'au moins 1:2 et d'au moins 1:4.

12. Plaquette (1) avec aide à l'ouverture (15) pour boîtes (2) selon l'une des revendications 1 à 11, **caractérisée en ce que** la face inférieure est recouverte d'une matière plastique.

13. Plaquette (1) avec aide à l'ouverture (15) pour boîtes (2) selon l'une des revendications 1 à 12, **caractérisée en ce que** la face supérieure est imprimée.

14. Système de boîte comprenant une boîte et une plaquette (1) avec aide à l'ouverture (15) pour boîtes (2) selon l'une des revendications 1 à 14, la plaquette (1) avec aide à l'ouverture pour boîtes (2) étant fixée à la boîte (2).

15. Procédé de fabrication d'un système de boîte selon la revendication 15, **caractérisé en ce que** la boîte (2) est d'abord fabriquée, puis la plaquette (1) est placée sur le rivet (4), ensuite le levier (11) est enfiché sur le rivet (4) et, dans une dernière étape, le rivet (4) est fermé.
